# DEMANDE DE BREVET EUROPEEN

(11) **EP 4 779 256 A1**
(43) Date de publication de la demande: **22.07.2026**
(21) Numéro de dépôt: 26152367.4
(22) Date de dépôt: 16.01.2026
(51) Int. Cl.: F41H 5/08, F41H 13/00

(54) **DISPOSITIF INCAPACITANT A IMPULSIONS ELECTRIQUES COMPORTANT UNE ASSISTANCE A L ACTIONNEMENT**

(30) Priorité: 20.01.2025 FR 2500577
(71) Demandeur: Nextesis, 13700 Marignane (FR)
(72) Inventeur: Calvet, Thierry, 38380 Saint Christophe sur Guiers (FR); Calvet, Etienne, 13370 Mallemort (FR)
(74) Mandataire: Santarelli

(57) **Abrégé**

L'invention concerne un dispositif (10) incapacitant à impulsions électriques, configuré pour recevoir ou comporter des électrodes destinées à neutraliser une cible (31) au contact, un premier projectile destiné à être propulsé vers une cible située à une distance inférieure ou égale à une première distance maximale d'impact (d1_max), et un deuxième projectile destiné à être propulsé vers une cible située à une distance supérieure à la première distance maximale d'impact (d1_max) et inférieure ou égale à une deuxième distance maximale d'impact (d2_max), la deuxième distance maximale d'impact (d2_max) étant supérieure à la première distance maximale d'impact (d1_max). Le dispositif comprend un organe de télémesure (18) pour déterminer la distance de la cible, et un déclencheur (20). En réponse à l'activation du déclencheur (20), le dispositif déclenche une décharge électrique via les électrodes si la cible est au contact, ou propulse le premier ou le deuxième projectile selon la distance mesurée.

## Description

### DOMAINE TECHNIQUE DE L'INVENTION

Le domaine de l'invention est celui des dispositifs incapacitants à impulsions électriques, configurés pour neutraliser une cible par la circulation d'un courant électrique à travers celle-ci.

Plus précisément, l'invention concerne un dispositif incapacitant à impulsions électriques comportant une assistance à l'actionnement.

L'invention concerne également un bouclier de protection balistique équipé d'un tel dispositif, et un procédé d'assistance à l'actionnement d'un tel dispositif.

### ÉTAT DE LA TECHNIQUE

On connaît des dispositifs incapacitants à impulsions électriques qui sont configurés pour neutraliser une cible par la circulation d'un courant électrique à travers celle-ci, et en particulier à travers les tissus de la peau.

La cible peut par exemple être un individu humain ou un animal.

Ce courant peut réduire la capacité de la cible de contrôler ses mouvements volontaires, tels que ceux entrainant la marche ou la course.

En outre, le courant peut entraîner chez la cible une sensation douloureuse qui la dissuade de poursuivre ses mouvements.

Le courant peut également provoquer une contraction involontaire de certains muscles de la cible, réduisant ainsi sa faculté à contrôler ses propres mouvements musculaires, et ainsi notamment empêcher son déplacement.

Le courant délivré par un tel dispositif comprend une série de brèves impulsions électriques, autrement appelé train d'impulsions électriques, ayant une forme d'onde spécifique.

Le signal électrique dit incapacitant est conçu de façon à stimuler le système nerveux contrôlant les mouvements musculaires afin de permettre une neutralisation de la cible.

Toutefois, le signal électrique incapacitant est également conçu pour être suffisamment faible, et limité temporellement afin d'éviter toute stimulation électrique non souhaitée, comme celle du muscle cardiaque et/ou de tout dispositif médical visant à réguler le fonctionnement de celui-ci.

Par exemple, un tel dispositif incapacitant à impulsions électriques peut être une arme à impulsions électriques, ou CEW en terminologie anglaise (pour Conducted Electrical Weapon).

Le courant peut être délivré à la cible au moyen d'électrodes présentées sur le dispositif à impulsions électriques. Ce mode, dit au contact, implique le rapprochement du dispositif au contact ou à proximité immédiate de la cible pour lui délivrer un courant électrique.

Le courant peut aussi être délivré à la cible au moyen d'une ou plusieurs électrodes, ou sondes électriques, dites « projetées » reliées au dispositif à impulsions électrique par des câbles. Ce mode, dit à distance ou dit mode « à sondes », permet au dispositif et à son utilisateur de demeurer à distance de la cible pour lui délivrer un courant électrique.

Les dispositifs connus de la technique ne permettent généralement qu'un fonctionnement selon l'un ou l'autre des modes en fonction du choix opéré par un utilisateur du dispositif.

En outre, en ce qui concerne le mode de fonctionnement à distance ou à sondes, celui-ci n'est effectif que lorsque la cible se trouve dans un intervalle de distance du dispositif prédéterminé, en raison des conditions d'écartement minimal et maximal entre les sondes électriques, pour que celles-ci puissent efficacement délivrer le signal électrique incapacitant.

Il en résulte que l'utilisateur du dispositif est contraint de déterminer au cas par cas la pertinence d'une neutralisation par le mode à sondes, souvent dans un contexte de stress intense pour ce dernier.

Il existe ainsi le besoin d'un dispositif incapacitant à impulsions électriques particulièrement simple et commode qui permette d'assister l'utilisateur d'un tel dispositif pour neutraliser efficacement une cible.

### EXPOSÉ DE L'INVENTION

La présente invention vise à remédier à tout ou partie des inconvénients de l'état de la technique cités ci-dessus.

À cet effet, l'invention vise, selon un premier aspect, un dispositif incapacitant à impulsions électriques, configuré pour recevoir ou comportant des premières électrodes destinées à être placées au contact d'une cible pour neutraliser celle-ci au contact du dispositif, configuré pour recevoir un premier projectile destiné à être propulsé en direction d'une cible pour neutraliser celle-ci à une distance du dispositif inférieure ou égale à une première distance maximale d'impact, et en outre configuré pour recevoir un deuxième projectile destiné à être propulsé en direction d'une cible pour neutraliser celle-ci à une distance du dispositif supérieure à la première distance maximale d'impact et inférieure ou égale à une deuxième distance maximale d'impact, la deuxième distance maximale d'impact étant supérieure à la première distance maximale d'impact, le dispositif comprenant en outre un organe de télémesure pour déterminer une distance séparant le dispositif d'une cible, et un déclencheur pour actionner le dispositif, et le dispositif étant en outre configuré pour déclencher, en réponse à une sollicitation dudit déclencheur :
- la décharge d'un courant électrique à travers les premières électrodes, lorsqu'il est déterminé que la cible est au contact du dispositif ;
- la propulsion du premier projectile, lorsqu'il est déterminé que la cible est à distance du dispositif, à une distance inférieure ou égale à la première distance maximale d'impact ; ou
- la propulsion du deuxième projectile, lorsqu'il est déterminé que la cible est à distance du dispositif, à une distance supérieure à la première distance maximale d'impact et inférieure ou égale à la deuxième distance maximale d'impact.

Ainsi, un tel dispositif permet d'assister efficacement un utilisateur du dispositif pour déterminer le mode de neutralisation de la cible le plus adéquat, en fonction de la distance de celle-ci par rapport au dispositif.

Lorsque la cible se trouve au contact du dispositif, un courant électrique de haute tension, dit de choc, peut être délivré à la cible pour neutraliser celle-ci.

Tel que cela est décrit plus loin, la décharge d'un courant électrique à travers les premières électrodes n'est pas nécessairement limitée au contact de la cible avec le dispositif, et peut également être déclenchée lorsque la cible est à proximité mais pas au contact immédiat du dispositif.

Lorsque la cible se trouve à distance du dispositif, la présence de plusieurs projectiles, c'est-à-dire au moins deux projectiles, sur le dispositif, permet d'atteindre et de neutraliser efficacement la cible sur un grand intervalle de distance.

En effet, quel que soit le type de projectile, celui-ci possède une portée maximale, et éventuellement une portée minimale, à laquelle celui-ci est efficace.

Le dispositif selon l'invention permet en outre de faciliter le choix de l'un ou l'autre de ces projectiles pour l'utilisateur du dispositif, en projetant le projectile le plus adapté en réponse à la sollicitation du déclencheur par l'utilisateur.

Le déclencheur, qui est en particulier un déclencheur unique du dispositif, permet ainsi à l'utilisateur de décider du déclenchement d'une action, le dispositif déterminant par la suite l'action à réaliser la plus adaptée à la situation.

Autrement dit, le dispositif est configuré pour déterminer et mettre en œuvre de manière autonome et automatique, sur déclenchement du déclencheur par l'utilisateur, l'action à réaliser parmi l'activation des premières électrodes, la projection du premier projectile, et la projection du deuxième projectile, en fonction de la distance à la cible déterminée par l'organe de télémesure.

On note que le dispositif ne nécessite aucune information fournie par l'utilisateur préalablement à son utilisation, tel qu'un souhait particulier d'activation d'électrode et/ou de projection de projectile, et/ou une séquence particulière d'actions. L'utilisateur interagit avec le dispositif uniquement pour actionner le déclencheur, sans influencer l'action déclenchée, qui est quant à elle déterminée de manière autonome par le dispositif.

Il en résulte ainsi une utilisation grandement facilitée du dispositif muni de multiples moyens de neutralisation.

Ceci est particulièrement déterminant en particulier lorsque l'utilisateur du dispositif manipule simultanément un autre dispositif de défense, et/ou fait simultanément face à plusieurs cibles, et/ou est, de manière plus générale, exposé à une situation de stress intense.

Il en résulte également une sécurité accrue pour la cible elle-même, et favorise sa neutralisation sans séquelles en étant touchée par un projectile non létal de portée adaptée.

Un tel dispositif est en particulier adapté pour un montage sur un bouclier de protection balistique, permettant de profiter des avantages du dispositif, mentionnés ci-avant, tout en permettant à un utilisateur du bouclier de bénéficier d'une protection et de manipuler un autre dispositif ou vecteur, par exemple une arme non létale tel qu'un pistolet incapacitant à impulsions électriques.

Ceci permet à l'utilisateur de disposer d'un moyen de neutralisation supplémentaire, s'avérant utile par exemple lorsque l'utilisateur manque la cible avec un moyen de neutralisation principal, et que le rechargement du moyen de neutralisation principal et/ou le changement pour un autre moyen de neutralisation nécessiterait que l'utilisateur se mette dans une situation de vulnérabilité.

D'autres caractéristiques préférentielles, particulièrement commodes et avantageuses, du dispositif, sont décrites ci-après.

Selon un mode de réalisation préférentiel, le dispositif peut comprendre au moins une première baie de réception pour une cartouche de projectile et une deuxième baie de réception pour cartouche de projectile, la première baie de réception et la deuxième baie de réception étant sensiblement de même format et configurées pour recevoir chacune l'une ou l'autre parmi une première cartouche de projectile comprenant au moins ledit premier projectile et une deuxième cartouche de projectile comprenant au moins ledit deuxième projectile.

Ceci permet d'utiliser des cartouches de portées différentes avec le dispositif, et de définir ainsi la portée totale du dispositif, en fonction des besoins de l'utilisateur du dispositif.

Le format identique des baies de réception permet une insertion indifférenciée de différentes cartouches dans le dispositif, et permet ainsi une modularité élevée et une simplicité d'utilisation.

Selon un mode de réalisation préférentiel, la première baie de réception et la deuxième baie de réception peuvent comporter chacune un port de connexion électrique agencé à l'intérieur de celle-ci et configuré pour être connecté à un port de connexion complémentaire de la première cartouche de projectile, respectivement de la deuxième cartouche de projectile, le dispositif pouvant être configuré pour lire depuis la première cartouche de projectile, respectivement de la deuxième cartouche de projectile, une information stockée dans celle-ci, l'information étant représentative de la première distance maximale d'impact, respectivement de la deuxième distance maximale d'impact.

Ceci permet au dispositif d'identifier de manière autonome le type de cartouche introduites dans les baies de réception, ainsi que leur portée.

Il en résulte une simplicité d'utilisation, notamment car il n'est pas nécessaire que l'utilisateur paramètre lui-même le dispositif en fonction du type de cartouche inséré.

Selon un mode de réalisation préférentiel, le premier projectile et/ou le deuxième projectile peut comprendre des sondes électriques configurées pour neutraliser une cible par la circulation d'un courant électrique à travers celle-ci.

Lorsque le premier projectile et/ou le deuxième projectile comprend, ou est formé par, des sondes électriques, ou électrodes dites projetées, la portée du projectile est fonction de l'angle de projection entre deux sondes électriques et donc de l'écartement des deux sondes lorsqu'elles touchent la cible.

Les sondes électriques du premier projectile sont projetées avec un angle de projection supérieur à l'angle de projection formé entre les sondes électriques du deuxième projectile.

Les deux sondes électriques doivent présenter un écartement minimal, par exemple de l'ordre de 200 millimètres, lorsqu'elles touchent la cible, pour qu'un signal électrique incapacitant soit efficacement délivré à la cible.

Selon un mode de réalisation préférentiel, le premier projectile et/ou le deuxième projectile peut comprendre un projectile à impact non létal, de préférence de type balle de défense.

Lorsque le premier projectile et/ou le deuxième projectile comprend, ou est formé par, un projectile à impact non létal, le projectile peut présenter une dureté et/ou une puissance de projection différente selon sa portée, pour neutraliser efficacement la cible par impact mécanique, sans toutefois présenter de risque vital pour la cible.

Selon un mode de réalisation préférentiel, le dispositif peut comporter une interface homme-machine comprenant un organe d'affichage configuré pour afficher une information représentative de la distance séparant le dispositif de la cible.

Ceci permet à l'utilisateur de superviser l'action du dispositif, et également d'évaluer l'opportunité de déclencher le dispositif lorsqu'une cible s'approche de celui-ci.

Selon un mode de réalisation préférentiel, le dispositif peut comporter lesdites premières électrodes, qui sont formées sur le dispositif.

Les premières électrodes, dites de choc, peuvent ainsi être formées directement sur le dispositif.

Selon une variante, les premières électrodes sont formées sur au moins l'une des cartouches.

Selon un mode de réalisation préférentiel, l'organe de télémesure peut être un organe de télémétrie, et préférentiellement un radar hautes fréquences.

Par exemple, le radar hautes fréquences opère dans la bande de fréquence porteuse de 60 GHz.

L'invention a également pour objet, selon un deuxième aspect, un procédé d'assistance à l'actionnement pour un dispositif incapacitant à impulsions électriques tel que décrit ci-avant, comprenant les étapes de :
- détermination de la distance séparant le dispositif d'une cible ;
- décharge d'un courant électrique à travers les premières électrodes, en réponse à une sollicitation du déclencheur, lorsqu'il est déterminé que la cible est au contact du dispositif ;
- la propulsion du premier projectile, en réponse à une sollicitation du déclencheur, lorsqu'il est déterminé que la cible est à distance du dispositif, à une distance inférieure ou égale à la première distance maximale d'impact ;
- la propulsion du deuxième projectile, en réponse à une sollicitation du déclencheur, lorsqu'il est déterminé que la cible est à distance du dispositif, à une distance supérieure à la première distance maximale d'impact et inférieure ou égale à la deuxième distance maximale d'impact.

En outre, par exemple, le dispositif peut être configuré de sorte que le premier projectile peut être destiné à être propulsé en direction d'une cible pour neutraliser celle-ci à une distance du dispositif supérieure ou égale à une première distance minimale d'impact, en particulier différente d'une distance nulle.

Dans un tel cas, un courant électrique peut en outre être déchargé à travers les premières électrodes lorsque la cible est à proximité du dispositif, et ne peut être atteinte par le premier projectile car étant trop proche du dispositif, mais qu'elle ne se trouve pas (encore) au contact du dispositif.

Ainsi, le dispositif peut être configuré pour la, et le procédé peut comprendre l'étape de :
- décharge d'un courant électrique à travers les premières électrodes, en réponse à une sollicitation du déclencheur, lorsqu'il est déterminé que la cible est à proximité du dispositif, à une distance du dispositif inférieure ou égale à la première distance minimale d'impact.

Selon un mode de réalisation préférentiel, le premier projectile et le deuxième projectile peuvent comprendre respectivement des premières sondes électriques et des deuxièmes sondes électriques configurées pour neutraliser une cible par la circulation d'un courant électrique à travers celle-ci, l'étape de propulsion du premier projectile pouvant comprendre la décharge d'un signal électrique incapacitant à travers les premières sondes électriques et l'étape de propulsion du deuxième projectile pouvant comprendre la décharge d'un signal électrique incapacitant à travers les deuxièmes sondes électriques.

Selon un mode de réalisation préférentiel, le procédé peut comprendre :
- la lecture de l'information stockée dans la première cartouche de projectile, respectivement dans la deuxième cartouche de projectile ;
- la détermination de la première distance maximale d'impact et de la deuxième distance maximale d'impact.

L'invention a également pour objet, selon un troisième aspect, un bouclier de protection balistique comportant un dispositif incapacitant à impulsions électriques tel que décrit ci-avant.

Un tel bouclier muni du dispositif tel que décrit ci-avant permet de tirer parti des avantages du dispositif, mentionnés ci-avant, tout en permettant à un utilisateur du bouclier de bénéficier d'une protection et de manipuler un autre dispositif ou vecteur, par exemple une arme non létale tel qu'un pistolet incapacitant à impulsions électriques.

Ceci permet à l'utilisateur de disposer d'un moyen de neutralisation supplémentaire, s'avérant utile par exemple lorsque l'utilisateur manque la cible avec un moyen de neutralisation principal, et que le rechargement du moyen de neutralisation principal et/ou le changement pour un autre moyen de neutralisation nécessiterait que l'utilisateur se mette dans une situation de vulnérabilité.

Selon un mode de réalisation préférentiel, le bouclier peut comprendre un panneau balistique comportant une première face destinée à faire face à la cible et une deuxième face destinée à faire face à un utilisateur du bouclier, le dispositif incapacitant à impulsions électriques pouvant comprendre un corps principal fixé mécaniquement au panneau balistique en regard de sa première face, ainsi qu'un corps secondaire comportant le déclencheur et qui est fixé mécaniquement au panneau balistique en regard de sa deuxième face.

Le corps principal peut comporter les baies de réception recevant les cartouches comportant les premier et deuxième projectile, et le corps secondaire peut comporter le déclencheur ainsi qu'éventuellement l'interface homme-machine.

Selon un mode de réalisation préférentiel, le dispositif incapacitant à impulsions électriques peut comprendre des organes de montage du corps principal au panneau balistique, fixés mécaniquement au panneau balistique, et le corps principal peut être attaché de manière amovible auxdits organes de montage.

Le dispositif peut ainsi équiper différents types de bouclier tout en permettant un montage particulièrement simple et commode sur celui-ci.

Selon un mode de réalisation préférentiel, le bouclier peut comprendre un ou plusieurs câbles électriques reliant le corps principal et le corps secondaire, et tout ou partie des organes de montage peuvent comprendre en outre des guides pour guider de manière protégée au moins en partie le ou les câbles électriques entre le corps principal et le corps secondaire.

Ceci permet de protéger le ou les câbles électriques des agressions extérieures, susceptibles d'entraver le fonctionnement correct du dispositif.

### BRÈVE DESCRIPTION DES FIGURES

D'autres avantages, buts et caractéristiques particulières de la présente invention ressortiront de la description non limitative qui suit d'au moins un mode de réalisation particulier des dispositifs et procédés objets de la présente invention, en regard des dessins annexés, dans lesquels :
La figure 1 est une vue en perspective d'une première face d'un bouclier de protection balistique muni d'un dispositif incapacitant à impulsions électriques selon l'invention.
La figure 2 représente le bouclier de la figure 1 vu depuis une deuxième face, opposée à la première face.
La figure 3 est une représentation schématique de différents modes de neutralisation d'une cible faisant face au dispositif.
La figure 4 est un schéma synoptique d'un procédé d'assistance à l'actionnement du dispositif incapacitant à impulsions électriques.

### DESCRIPTION DÉTAILLÉE DE L'INVENTION

La présente description est donnée à titre non limitatif, chaque caractéristique d'un mode de réalisation pouvant être combinée à toute autre caractéristique de tout autre mode de réalisation de manière avantageuse.

On note, dès à présent, que les figures ne sont pas nécessairement à l'échelle.

Les figures 1 et 2 représentent un bouclier 1 de protection balistique muni d'un dispositif 10 incapacitant à impulsions électriques.

La description qui suit illustre un dispositif 10 équipant le bouclier 1 de protection balistique, néanmoins on précise dès maintenant que le dispositif 10 peut équiper tout autre dispositif ou vecteur sans que son fonctionnement ou ses caractéristiques principales ne soient modifiées.

Le bouclier 1 de protection balistique comprend un panneau balistique 2 comportant une première face 3 (visible sur la figure 1), destinée à faire face à une cible, et une deuxième face 4 opposée à la première face 3 (visible sur la figure 2), destinée à faire face à un utilisateur du bouclier 1.

Le panneau balistique 2 peut comporter un contour 5 renforcé, tel qu'illustré sur les figures 1 et 2.

Le bouclier 1 est muni d'un organe de préhension 6 en regard de sa deuxième face 4.

L'organe de préhension 6 est ici configuré pour le maintien du bouclier 1 d'une seule main par un utilisateur.

L'organe de préhension 6 comporte une portion de maintien 7, ici sensiblement en forme de U inversé, et deux portions de liaison 8, s'étendant ici chacune depuis une branche de la forme de U, et par lesquelles l'organe de préhension 6 est fixé mécaniquement au panneau balistique 2.

Le dispositif 10 comprend ici un corps principal 11 et un corps secondaire 12, distincts l'un de l'autre.

Le corps principal 11 est fixé mécaniquement en regard de la première face 3 du panneau balistique 2 et le corps secondaire 12 est fixé mécaniquement en regard de la deuxième face 4 du panneau balistique 2.

Le corps principal 11 comporte ici deux baies de réception 13 similaires l'une à l'autre, chacune configurée pour recevoir une cartouche de projectile.

Tel que cela est visible sur les figures 1 et 2, le corps principal 11 peut comprendre une portion centrale 15 sensiblement élargie en épaisseur, comportant les baies de réception 13, et des portions latérales 16 sensiblement réduites en épaisseur et s'étendant de part et d'autre la portion centrale 15.

Les portions latérales 16 peuvent par exemple être munies de moyens d'attache d'équipements additionnels du bouclier 1. Par exemple, les moyens d'attache peuvent être formés par une bande de fermeture auto-agrippante, pouvant par exemple être utilisée pour fixer de manière amovible un équipement également muni d'une bande de fermeture auto-agrippante, tel qu'un organe d'éclairage, une caméra, une plaque d'identification, etc.

Dans l'exemple illustré sur les figures 1 et 2, le bouclier 1 comporte une première cartouche 14a de projectile comprenant un premier projectile, insérée dans une première des baies de réception 13, et une deuxième cartouche 14b de projectile comprenant un deuxième projectile, insérée dans une deuxième des baies de réception 13.

Dans l'exemple illustré, la première cartouche 14a et la deuxième cartouche 14b sont de format similaire, et les baies de réception 13 sont configurées pour accueillir indifféremment l'une ou l'autre de la première cartouche 14a et de la deuxième cartouche 14b.

Dans l'exemple illustré, le premier projectile et le deuxième projectile comprennent des sondes électriques, ou électrodes, (non représentées sur les figures 1 et 2) destinées à être projetées en direction d'une cible et à neutraliser celle-ci par la circulation d'un signal électrique incapacitant à travers celle-ci.

En alternative ou en complément, le premier projectile et/ou le deuxième projectile peuvent également comprendre tout autre projectile, en particulier non létal, connu en soit.

De manière connue en soit, de telles sondes électriques ou électrodes projetées comprennent un corps muni d'un dard destiné à pénétrer les vêtements et/ou la peau de la cible, et d'un fil ou câble électrique reliant le corps au dispositif incapacitant à impulsions électriques, pour véhiculer un signal électrique jusqu'au dard.

Chaque cartouche 14a et 14b comprend au moins une paire de sondes électriques ou électrodes, qui sont configurées pour être projetées simultanément pour atteindre la cible avec un écartement minimal prédéterminé, de manière à véhiculer efficacement le signal électrique incapacitant à travers les tissus de la cible entre les deux sondes électriques ou électrodes.

Le corps principal 11 peut comprendre des moyens d'éjection de chacune des cartouches 14a et 14b, permettant d'éjecter les cartouches sans nécessiter d'extraction manuelle forcée par l'utilisateur.

Le corps principal 11 comporte en outre des électrodes 17 dites de choc, qui sont ici fixes sur le dispositif 10, et destinées à neutraliser une cible au contact de celle-ci par la décharge d'un courant électrique de très haute tension entre deux électrodes, pouvant conduire à une sensation désagréable localisée, et qui ne sont en particulier pas destinées à être projetées.

Dans une variante non illustrée, les électrodes 17 peuvent être formées sur les cartouches 14a et/14b plutôt que sur le dispositif 10.

Dans l'exemple illustré, le corps principal 11 comporte quatre paires d'électrodes 17 de choc, les électrodes d'une même paire étant séparées l'une de l'autre d'une distance fixe.

Le corps principal 11 comporte en outre un organe de télémesure 18, qui peut en particulier être un organe de télémétrie tel qu'un radar hautes fréquence.

Le corps secondaire 12 comporte ici un boitier 19 fixé mécaniquement sur la deuxième face 4 ainsi qu'un déclencheur 20 relié par une liaison de données au boitier 19, par exemple au moyen d'un premier câble électrique 21.

Le déclencheur 20 est par exemple formé par un bouton poussoir fixé mécaniquement à l'organe de préhension 6.

Le boitier 19 est lui-même relié au corps principal 11 par une liaison de données, par exemple au moyen d'un deuxième câble électrique 22.

Le boitier 19 peut en outre comporter une interface homme-machine comprenant notamment un organe d'affichage 23, par exemple un écran informatique.

Le boitier 19 peut également comporter un ou plusieurs indicateurs lumineux, tels que des voyants lumineux, par exemple de type diode électroluminescente (LED).

Comme cela est décrit ci-avant, le corps principal 11 est fixé mécaniquement en regard de la première face 3 du panneau balistique 2.

Le bouclier 1 peut comporter des organes de montage 25, ici au nombre de quatre sans que ce nombre ne soit limitatif, pour le montage du corps principal 11 sur le panneau balistique 2.

Les organes de montage 25 sont fixés mécaniquement au panneau balistique 2.

Par exemple, tel qu'illustré sur les figures 1 et 2, les organes de montage 25 sont formés par des griffes fixées sur le contour 5 du panneau balistique, par exemple par vissage ou serrage.

Le corps principal 11 est lui-même attaché de manière amovible aux organes de montage 25, et peut par exemple comprendre des grenouillères 26, mais pourrait également comprendre des tendeurs à cliquet, coopérant avec des bords d'accroche formé sur les organes de montage 25.

Les organes de montage 25 sont ainsi configurés pour permettre un montage du dispositif 10 sur différents formats de bouclier 1, ou plus généralement de dispositif ou vecteur destiné à être équipé avec le dispositif 10.

Tout ou partie des organes de montage 25, ici un seul des organes de montage 25 dans l'exemple illustré, peuvent chacun comprendre un ou plusieurs guides 27 pour guider de manière protégée, au moins en partie, le deuxième câble électrique 22 entre le corps principal 11 et le corps secondaire 12.

Le bouclier 1 muni du dispositif 10, et plus généralement tout dispositif ou vecteur muni du dispositif 10, est configuré pour sélectionner de manière autonome entre l'activation des électrodes 17, la propulsion du projectile contenu dans la première cartouche 14a et la propulsion du projectile contenu dans la deuxième cartouche 14b, en réponse à la sollicitation du déclencheur 20.

La figure 3 illustre schématiquement le dispositif 10 monté sur le bouclier 1, utilisé par un utilisateur 30, ainsi qu'une cible 31 située à une distance *d* du dispositif 10.

La première cartouche 14a comporte un premier projectile destiné à être propulsé en direction d'une cible pour neutraliser celle-ci à une distance d du dispositif inférieure ou égale à une première distance maximale d'impact *d1_max.*

Le premier projectile peut également être prévu pour être propulsé en direction d'une cible pour neutraliser celle-ci à une distance *d* du dispositif supérieure ou égale à une première distance minimale d'impact *d1_min* à distance du dispositif 10.

En particulier, la première distance maximale d'impact *d1_max* et la première distance minimale d'impact *d1_min* peuvent être des distances prédéterminées de sorte à assurer un écartement minimal des électrodes ou sondes électriques sur la cible, par exemple d'environ 200 millimètres, lorsque la première cartouche 14a comporte un premier projectile comportant des électrodes ou sondes électriques incapacitantes électriques.

Lorsque la première cartouche 14a comporte un premier projectile d'un autre type, par exemple une balle de défense, la première distance maximale d'impact *d1_max* et la première distance minimale d'impact *d1_min* peuvent être des distances prédéterminées de sorte à assurer un impact sur la cible qui ne soit ni trop faible ni trop important.

En d'autres termes, le premier projectile peut être configuré pour neutraliser une cible se trouvant dans un intervalle [*d1_min ; d1_max*].

La deuxième cartouche 14b comporte un deuxième projectile destiné à être propulsé en direction d'une cible pour neutraliser celle-ci à une distance *d* du dispositif supérieure à la première distance maximale d'impact *d1_max* et inférieure ou égale à une deuxième distance maximale d'impact *d2_max.*

Le deuxième projectile peut également être prévu pour être propulsé en direction d'une cible pour neutraliser celle-ci à une distance d du dispositif supérieure ou égale à une deuxième distance minimale d'impact *d2_min* à distance du dispositif 10.

En particulier, la deuxième distance maximale d'impact *d2_max* et la deuxième distance minimale d'impact *d2_min* peuvent être des distances prédéterminées de sorte à assurer un écartement minimal des électrodes ou sondes électriques sur la cible, par exemple d'environ 200 millimètres, lorsque la deuxième cartouche 14b comporte un deuxième projectile comportant des électrodes ou sondes électriques incapacitantes électriques.

Lorsque la deuxième cartouche 14b comporte un deuxième projectile d'un autre type, par exemple une balle de défense, la deuxième distance maximale d'impact *d2_max* et la deuxième distance minimale d'impact *d2_min* peuvent être des distances prédéterminées de sorte à assurer un impact sur la cible qui ne soit ni trop faible ni trop important.

En d'autres termes, le deuxième projectile peut être configuré pour neutraliser une cible se trouvant dans un intervalle [*d2_min ; d2_max*]*.*

De préférence, la deuxième distance minimale d'impact *d2_min* est sensiblement égale, ou sensiblement inférieure, à la première distance maximale d'impact *d1_max.*

La première cartouche 14a et la deuxième cartouche 14b peuvent comporter des éléments visuels graphiques situés sur l'extérieur de celles-ci, par exemple une indication représentative de la portée du projectile qu'elle contiennent, permettant ainsi d'identifier et de différencier des cartouches de différentes portées.

Les baies de réception 13 peuvent comporter chacun un port de connexion électrique, et en particulier de connexion de données, situé à l'intérieur de celles-ci (non visible sur les figures).

La première cartouche 14a et la deuxième cartouche 14b peuvent chacune comporter un port de connexion électrique complémentaire, et en particulier de connexion de données, configuré pour coopérer avec le port de connexion d'une baie de réception 13, pour échanger des données avec le dispositif 10.

La première cartouche 14a et la deuxième cartouche 14b peuvent chacune stocker une information représentative au moins de la première distance maximale d'impact *d1_max,* respectivement au moins de la deuxième distance maximale d'impact *d2_max.*

Par exemple, la première cartouche 14a et la deuxième cartouche 14b comportent chacune une mémoire de stockage non volatile, pouvant être lue par le dispositif 10 par l'intermédiaire d'un des ports de connexion électrique.

Le dispositif 10 est configuré pour mettre en œuvre un procédé 100 d'assistance à l'actionnement, tel que décrit ci-après en référence à la figure 4.

Le dispositif 10 comporte un module de contrôle (non représenté), comportant par exemple un (micro)-processeur ou (micro)-contrôleur associé au moins à une mémoire de stockage non volatile stockant des instructions pour la mise en œuvre du procédé 100.

Le procédé peut comprendre une étape initiale de contrôle de l'état des cartouches 14a et 14b par le module de contrôle, comportant notamment l'indication de l'état de chacune des cartouches (par exemple « opérationnelle » ou « défaillante ») par exemple via l'allumage des indicateurs lumineux présentés sur le boitier 19.

Le procédé peut également comprendre une étape de lecture de l'information stockée dans la première cartouche de projectile 14a, respectivement dans la deuxième cartouche de projectile 14b, par l'intermédiaire des port de connexion électrique et port de connexion électrique complémentaire, ainsi que la détermination de la première distance maximale d'impact d1_max et de la deuxième distance maximale d'impact d2_max à partir des informations représentatives stockées dans chacun des cartouches 14a et 14b.

Le procédé 100 comprend une étape 110 de détermination de la distance séparant le dispositif 10 d'une cible.

L'étape 110 comprend par exemple la télémesure, en particulier par télémétrie au moyen de l'organe de télémesure 18, de ladite distance.

L'étape 110 peut comprendre une vérification de l'intégrité des données fournies par l'organe de télémesure 18, par exemple par calcul d'une valeur moyenne de distance sur un intervalle de temps donné.

L'organe de télémesure 18 peut être configuré pour mesurer la distance de toute cible se trouvant dans un cône de détection s'étendant depuis le dispositif 10 vers la cible, l'ouverture du cône de détection pouvant être configurée au moyen du module de contrôle.

L'étape 110 peut comprendre l'affichage, par exemple sur l'organe d'affichage 23, de la distance séparant le dispositif 10 de la cible et située dans le cône de détection de l'organe de télémesure 18.

En particulier, l'étape 110 peut être mise en œuvre dès la mise sous tension du dispositif 10, et être exécutée en continu ou périodiquement, au cours de l'utilisation du dispositif 10.

Le bouclier 1 équipé du dispositif 10 permet ainsi à son utilisateur d'évaluer à tout moment la distance séparant ce dernier d'une cible.

Le dispositif 10 est en outre configuré pour sélectionner le mode de neutralisation le plus adapté pour neutraliser une cible située dans le cône de détection de l'organe de télémesure 18, en fonction de la distance séparant la cible du dispositif 10.

Le procédé 100 comprend ainsi une étape 120 de détermination du mode de neutralisation par le dispositif 10.

L'étape 120 est exécutée suite à la sollicitation du déclencheur 20.

En d'autres termes, le dispositif 10 est configuré de sorte que la sollicitation du déclencheur 20, qui est un déclencheur commun aux moyens de neutralisation du dispositif, entraine la neutralisation de la cible au moyen du moyen de neutralisation le plus adapté.

Au cours de l'étape 120, lorsqu'il est déterminé que la cible est au contact du dispositif 10, le mode de neutralisation sélectionné correspond à une neutralisation par chocs électriques au moyen des électrodes 17 de choc.

La détermination que la cible est au contact du dispositif 10 peut comprendre la détermination que la distance *d* séparant la cible du dispositif 10 est sensiblement nulle, ou que la distance *d* est inférieure à la première distance minimale d'impact *d1_min.*

Au cours de l'étape 120, lorsqu'il est déterminé que la cible est à distance du dispositif 10, à une distance *d* inférieure ou égale à la première distance maximale d'impact *d1_max,* le mode de neutralisation sélectionné correspond à une neutralisation au moyen du premier projectile.

Au cours de l'étape 120, lorsqu'il est déterminé que la cible est à distance du dispositif 10, à une distance *d* supérieure à la première distance maximale d'impact *d1_max* et inférieure ou égale à la deuxième distance maximale d'impact *d2_max,* le mode de neutralisation sélectionné correspond à une neutralisation au moyen du deuxième projectile.

La détermination que la cible est à distance du dispositif 10 peut comprendre la détermination que la distance *d* séparant la cible du dispositif 10 est non-nulle, ou supérieure ou égale à la première distance minimale d'impact *d1_min.*

L'étape 120 peut par exemple comprendre au moins deux sous-étapes de type « si - sinon » (« if-else » en terminologie anglaise), pour déterminer si la cible est à distance ou au contact du dispositif 10, puis le cas échéant si la cible est dans une plage de distance d'impact atteignable par le premier projectile ou dans une plage de distance d'impact atteignable par le deuxième projectile.

Le procédé 100 comporte une étape 130 d'activation des électrodes 17 de choc, lorsqu'au cours de l'étape 120 il est déterminé que le mode de neutralisation sélectionné correspond à une neutralisation par chocs électriques au moyen des électrodes 17 de choc.

Le procédé 100 comporte une étape 140 de propulsion du premier projectile, lorsqu'au cours de l'étape 120 il est déterminé que le mode de neutralisation sélectionné correspond à une neutralisation au moyen du premier projectile.

En particulier, lorsque le premier projectile comprend des sondes électrique ou électrodes, l'étape 140 comprend la génération d'un signal électrique incapacitant par le dispositif 10, du type comprenant une série de brèves impulsions électriques, autrement appelé train d'impulsions électriques, ayant une forme d'onde spécifique et conçu de façon à stimuler le système nerveux contrôlant les mouvements musculaires afin de permettre une neutralisation de la cible, et la délivrance de ce signal à la cible par l'intermédiaire des sondes électriques.

Le procédé 100 comporte une étape 150 de propulsion du deuxième projectile, lorsqu'au cours de l'étape 120 il est déterminé que le mode de neutralisation sélectionné correspond à une neutralisation au moyen du deuxième projectile.

En particulier, lorsque le deuxième projectile comprend des sondes électrique ou électrodes, l'étape 150 comprend la génération d'un signal électrique incapacitant par le dispositif 10, du type comprenant une série de brèves impulsions électriques, autrement appelé train d'impulsions électriques, ayant une forme d'onde spécifique et conçu de façon à stimuler le système nerveux contrôlant les mouvements musculaires afin de permettre une neutralisation de la cible, et la délivrance de ce signal à la cible par l'intermédiaire des sondes électriques.

Selon une variante, l'étape 130 d'activation des électrodes 17 de choc peut être mise en œuvre indépendamment du résultat de l'étape 120, c'est-à-dire que la cible soit au contact ou non du dispositif 10, afin de générer un arc électrique entre les électrodes 17, produisant ainsi un effet visuel et sonore dissuasif face à la cible.

On précise que lorsque l'un parmi le premier projectile et le deuxième projectile a été projeté, le procédé 100 peut néanmoins prévoir la projection de l'autre parmi le premier projectile et le deuxième projectile en direction d'une seconde cible, si celle-ci se trouve dans l'intervalle de distance adéquat.

On précise en outre que lorsqu'au cours de l'étape 110, la distance ne peut être déterminée ou présente une valeur manifestement erronée, le dispositif 10 peut être configuré pour propulser l'une et/ou l'autre du premier projectile et du deuxième projectile comme action par défaut en réponse à la sollicitation du déclencheur 20.

Dans l'exemple illustré sur la figure 3, la cible 31 est à un distance d du dispositif 10 qui est supérieure à *d1_max* et inférieure à *d2_max.*

Dans un tel cas, le dispositif 10 détermine que le mode de neutralisation approprié est la projection du deuxième projectile.

Lors de la sollicitation du déclencheur 20 par l'utilisateur 30, le dispositif 10 sélectionne de manière autonome la deuxième cartouche 14b et procède à la projection du deuxième projectile, ici par exemple à la projection des sondes électriques en direction de la cible et à la génération d'un signal électrique incapacitant.

Conformément à la description qui précède, le dispositif 10 incapacitant à impulsions électriques permet ainsi de procurer une assistance à l'actionnement à l'utilisateur d'un tel dispositif 10.

D'autres variantes et modes de réalisation non illustrés du dispositif et procédé précité sont décrits ci-après.
- Le dispositif incapacitant à impulsions électriques peut comporter un unique corps, ou davantage que deux corps.
- Le premier projectile et/ou le deuxième projectile peut comprendre un projectile à impact non létal, par exemple une balle de défense.
- Les électrodes de choc peuvent être formées sur la première cartouche et/ou sur la deuxième cartouche.
- Le dispositif peut comporter davantage que deux baies de réception, et recevoir davantage que deux cartouches de projectile. Plus généralement, le procédé d'assistance décrit ci-avant peut être étendu à tout nombre de cartouches de projectiles opérant dans des plages de portées différentes, pouvant être adjacentes ou non.
- Le dispositif peut comporter davantage que deux baies de réception, et le nombre de cartouches reçues dans le dispositif peut être inférieur au nombre de baies de réception. En d'autres termes, le dispositif peut être utilisé même en cas d'occupation partielle de ses baies de réception.
- Le dispositif incapacitant à impulsions électriques peut équiper un vecteur mobile, par exemple un drone aérien, terrestre ou encore marin.
- Le vecteur mobile peut également être un véhicule, tel qu'un véhicule anti-émeute.

On rappelle que l'invention ne se limite pas aux exemples décrits et illustrés.

## Revendications

1. Dispositif (10) incapacitant à impulsions électriques, configuré pour recevoir ou comportant des premières électrodes (17) destinées à être placées au contact d'une cible (31) pour neutraliser celle-ci au contact du dispositif, configuré pour recevoir un premier projectile destiné à être propulsé en direction d'une cible (31) pour neutraliser celle-ci à une distance (d) du dispositif inférieure ou égale à une première distance maximale d'impact (d1_max), et en outre configuré pour recevoir un deuxième projectile destiné à être propulsé en direction d'une cible (31, 131) pour neutraliser celle-ci à une distance (d) du dispositif supérieure à la première distance maximale d'impact (d1_max) et inférieure ou égale à une deuxième distance maximale d'impact (d2_max), la deuxième distance maximale d'impact (d2_max) étant supérieure à la première distance maximale d'impact (d1_max), le dispositif (10) comprenant en outre un organe de télémesure (18) pour déterminer une distance séparant le dispositif (10) d'une cible (31), et un déclencheur (20) pour actionner le dispositif (10),
et le dispositif (10) étant en outre configuré pour déclencher, en réponse à une sollicitation dudit déclencheur (20) :
- la décharge d'un courant électrique à travers les premières électrodes (17), lorsqu'il est déterminé que la cible (31) est au contact du dispositif (10) ;
- la propulsion du premier projectile, lorsqu'il est déterminé que la cible (31) est à distance du dispositif (10), à une distance inférieure ou égale à la première distance maximale d'impact (d1_max) ; ou
- la propulsion du deuxième projectile, lorsqu'il est déterminé que la cible (31) est à distance du dispositif (10), à une distance supérieure à la première distance maximale d'impact (d1_max) et inférieure ou égale à la deuxième distance maximale d'impact (d2_max).

2. Dispositif (10) selon la revendication 1, comprenant au moins une première baie de réception (13) pour une cartouche de projectile (14a) et une deuxième baie de réception (13) pour cartouche de projectile (14b), la première baie de réception et la deuxième baie de réception étant sensiblement de même format et configurées pour recevoir chacune l'une ou l'autre parmi une première cartouche de projectile (14a) comprenant au moins ledit premier projectile et une deuxième cartouche de projectile (14b) comprenant au moins ledit deuxième projectile.

3. Dispositif (10) selon la revendication 2, la première baie de réception et la deuxième baie de réception comportant chacune un port de connexion électrique agencé à l'intérieur de celle-ci et configuré pour être connecté à un port de connexion complémentaire de la première cartouche de projectile (14a), respectivement de la deuxième cartouche de projectile (14b), le dispositif (10) étant configuré pour lire depuis la première cartouche de projectile (14a), respectivement de la deuxième cartouche de projectile (14b), une information stockée dans celle-ci, l'information étant représentative de la première distance maximale d'impact (d1_max), respectivement de la deuxième distance maximale d'impact (d2_max).

4. Dispositif (10) selon l'une quelconque des revendications 1 à 3, dans lequel le premier projectile et/ou le deuxième projectile comprend des sondes électriques configurées pour neutraliser une cible (31) par la circulation d'un courant électrique à travers celle-ci.

5. Dispositif (10) selon l'une quelconque des revendications 1 à 4, dans lequel le premier projectile et/ou le deuxième projectile comprend un projectile à impact non létal, de préférence de type balle de défense.

6. Dispositif (10) selon l'une quelconque des revendications 1 à 5, comportant une interface homme-machine comprenant un organe d'affichage (23) configuré pour afficher une information représentative de la distance séparant le dispositif (10) de la cible (31).

7. Dispositif (10) selon l'une quelconque des revendications 1 à 6, comportant lesdites premières électrodes (17), qui sont formées sur le dispositif (10).

8. Dispositif (10) selon l'une quelconque des revendications 1 à 7, dans lequel l'organe de télémesure (18) est un organe de télémétrie, et préférentiellement un radar hautes fréquences.

9. Procédé (100) d'assistance à l'actionnement pour un dispositif (10) incapacitant à impulsions électriques conforme à l'une quelconque des revendications 1 à 8, comprenant les étapes de :
- (110) détermination de la distance (d) séparant le dispositif (10) d'une cible (31)
- (130) décharge d'un courant électrique à travers les premières électrodes (17), en réponse à une sollicitation du déclencheur (20), lorsqu'il est déterminé que la cible (31) est au contact du dispositif (10) ;
- (140) la propulsion du premier projectile, en réponse à une sollicitation du déclencheur (20), lorsqu'il est déterminé que la cible (31) est à distance du dispositif (10), à une distance (d) inférieure ou égale à la première distance maximale d'impact (d1_max) ;
- (150) la propulsion du deuxième projectile, en réponse à une sollicitation du déclencheur (20), lorsqu'il est déterminé que la cible (31) est à distance du dispositif (10), à une distance supérieure à la première distance maximale d'impact (d1_max) et inférieure ou égale à la deuxième distance maximale d'impact (d2_max).

10. Procédé (100) selon la revendication 9, le premier projectile et le deuxième projectile comprenant respectivement des premières sondes électriques et des deuxièmes sondes électriques configurées pour neutraliser une cible par la circulation d'un courant électrique à travers celle-ci, l'étape (140) de propulsion du premier projectile comprenant la décharge d'un signal électrique incapacitant à travers les premières sondes électriques et l'étape (150) de propulsion du deuxième projectile comprenant la décharge d'un signal électrique incapacitant à travers les deuxièmes sondes électriques.

11. Procédé (100) selon la revendication 9 ou 10, mis en œuvre par un dispositif (10) incapacitant à impulsions électriques selon l'une quelconque des revendication 1 à 8 et la revendication 3, comprenant :
- la lecture de l'information stockée dans la première cartouche de projectile (14a), respectivement dans la deuxième cartouche de projectile (14b) ;
- la détermination de la première distance maximale d'impact (d1_max) et de la deuxième distance maximale d'impact (d2_max).

12. Bouclier (1) de protection balistique comportant un dispositif (10) incapacitant à impulsions électriques selon l'une quelconque des revendications 1 à 8.

13. Bouclier (1) selon la revendication 12, comprenant un panneau balistique (2) comportant une première face (3) destinée à faire face à la cible (31) et une deuxième face (4) destinée à faire face à un utilisateur (30) du bouclier (1), le dispositif (10) incapacitant à impulsions électriques comprenant un corps principal (11) fixé mécaniquement au panneau balistique (2) en regard de sa première face (3), ainsi qu'un corps secondaire (12) comportant le déclencheur (20) et qui est fixé mécaniquement au panneau balistique (2) en regard de sa deuxième face (4).

14. Bouclier (1) selon la revendication 13, le dispositif (10) incapacitant à impulsions électriques comprenant des organes de montage (25) du corps principal (11) au panneau balistique (2), fixés mécaniquement au panneau balistique (2), et le corps principal (11) étant attaché de manière amovible auxdits organes de montage (25).

15. Bouclier (1) selon la revendication 14, comprenant un ou plusieurs câbles électriques (22) reliant le corps principal (11) et le corps secondaire (12), et tout ou partie des organes de montage (25) comprenant en outre des guides (27) pour guider de manière protégée au moins en partie le ou les câbles électriques (22) entre le corps principal (11) et le corps secondaire (12).
